# FASCICULE DE BREVET EUROPEEN

(11) **EP 0 391 800 B1**
(45) Date de publication et mention de la délivrance du brevet: **16.06.1993**
(21) Numéro de dépôt: 90400925.5
(22) Date de dépôt: 04.04.1990
(51) Int. Cl.: A44C 7/00

(54) **Dispositif de fixation de parures d'oreilles**
Klemmvorrichtung für Ohrschmuckstücke
Ear ornament clip

(30) Priorité: 04.04.1989 FR 8904695
(43) Date de publication de la demande: 10.10.1990
(73) Titulaire: ETABLISSEMENTS GOEPFER (S.A.R.L.), F-75020 Paris (FR)
(72) Inventeur: Bialas, Alfred, F-42100 Saint Etienne (FR)
(74) Mandataire: Kedinger, Jean-Paul

(56) Documents cités:
- FR-A- 840 252
- FR-A- 1 133 659
- FR-E- 69 510
- US-A- 2 013 760
- US-A- 2 433 737
- US-A- 2 745 264

## Description

La présente invention se rattache au secteur technique des articles de bijouterie du type boucles d'oreilles à pincement.

Elle concerne plus particulièrement un dispositif de fixation de parures d'oreilles du type à pincement élastique, comprenant deux parties de fixation consistant en une platine porte-bijou et une patte de pincement assujetties l'une à l'autre pour s'appliquer de part et d'autre du lobe de l'oreille, ladite platine et ladite patte présentant sur leurs faces destinées à s'appliquer contre les faces avant et arrière du lobe de l'oreille, des zones en relief, deux de ces zones étant formées sur l'une des parties de fixation avec un décalage en hauteur entre elles, tandis que la seconde partie de fixation porte une troisième zone située en regard du groupe de zones présent sur la première partie de fixation.

US-A-2 013 760 décrit un tel dispositif de fixation qui maintient la parure sur le lobe de l'oreille, par pincement de celui-ci entre les zones en relief de la platine porte-bijou et de la patte de pincement. Les dispositifs de fixation de parures d'oreilles ainsi conçus ne sont toutefois pas toujours efficaces soit parce que leur système de pincement se dérègle dans le temps, soit parce que le lobe de l'oreille n'a pas une configuration autorisant un pincement sûr de la parure.

Pour remédier à ces inconvénients et assurer un pincement fiable mais non traumatisant en toutes circonstances, la présente invention propose un dispositif de fixation du type spécifié ci-dessus, qui se caractérisé en ce que la troisième zone en relief est dimensionnée et positionnée sur la seconde partie de fixation de façon à être située entre les deux premières zones en relief lorsque la platine et la patte de pincement sont appliquées de part et d'autre du lobe, pour que les trois zones assurent, par compressions locales respectives, un maintien ferme de la parure sur ledit lobe en épousant la morphologie de ce dernier.

De préférence, les deux premières zones sont sensiblement hémisphériques et écartées l'une par rapport à l'autre dans le sens de la largeur, la troisième zone étant allongée et de section sensiblement semi-circulaire.

Selon une autre caractéristique de l'invention, les deux zones en relief hémisphériques sont aménagées sur la patte de pincement, tandis que la zone en relief allongée est réalisée sur la platine, lesdites zones étant positionnées dans la partie supérieure à l'opposé du point de liaison de la platine et de la patte.

Selon d'autres caractéristiques, les zones en relief sont directement formées sur la platine et sur la patte, ou bien elles sont rapportées et constituées par des éléments en matériau semi-rigide ou souple.

Des formes préférées d'exécution de l'invention font l'objet des revendications dépendantes.

Ces caractéristiques et d'autres encore ressortiront de la description qui suit.

Pour fixer l'objet de l'invention sans toutefois le limiter, dans le dessin annexé :

La figure 1 est une vue à caractère schématique montrant le principe du dispositif selon l'invention.

La figure 2 est une vue en perspective illustrant un exemple de réalisation du dispositif.

La figure 3 est une vue en plan correspondant à la figure 2.

La figure 4 est une vue de côté de la parure appliquée sur un lobe d'oreille.

La figure 5 est une vue en coupe considérée suivant la ligne 5-5 de la figure 3 montrant une variante de réalisation des zones en relief.

La figure 6 est une vue en coupe considérée suivant la ligne 6-6 de la figure 3 montrant une autre variante de réalisation des zones en relief.

Afin de rendre plus concret l'objet de l'invention, on le décrit maintenant d'une manière non limitative en se référant aux exemples de réalisation des figures des dessins.

La parure d'oreilles (P) de ce type comprend un bijou quelconque (B) dont la face arrière (B1) est aménagée pour recevoir par tous moyens tels que collage, soudure, brasure, clipsage, l'un des éléments de fixation, à savoir une platine (1) dont la face visible (1a) est destinée à être appliquée contre la face arrière (L1) du lobe de l'oreille (L).

Il est à noter que la platine (1) peut être limitée à une surface de fixation dans la partie supérieure de la face (B1) et à une surface de liaison avec l'autre élément de fixation dans la partie inférieure de la face (B1) comme illustré à la figure 4. D'autre part, la platine (1) peut être directement constituée par la face (B1) du bijou.

Dans sa partie inférieure, la platine (1) est reliée à une patte de pincement (2), généralement par l'intermédiaire d'une articulation (3) avec rappel élastique de la patte contre la platine en vue du pincement du lobe, sans exclure cependant d'autres possibilités telles que platine et patte d'une seule pièce, la patte étant réalisée avec une capacité de déformation élastique au niveau de la liaison inférieure avec la platine.

Selon une des caractéritiques de l'invention, afin d'assurer un maintien ferme et fiable de la parure sur des lobes d'oreilles de toute configuration, la platine et la patte de pincement présentent de préférence dans leur partie supérieure à l'opposé de leur point de liaison, des zones en relief formées sur leur face (1a) et (2a) destinées à être appliquées sur les faces (L1 - L2) du lobe.

Ces zones sont dimensionnées et disposées de telle sorte qu'elles assurent le maintien ferme de la parure par compressions locales du lobe. A cet effet, et comme illustré schématiquement à la figure 1, deux zones (Z1) et (Z2) de forme sensiblement hémisphérique, sont réalisées sur l'un des éléments (platine ou patte) de manière décalée dans la hauteur et écartée dans la largeur, tandis qu'une troisième zone (Z3) de forme allongée à section sensiblement semi-circulaire est réalisée sur l'autre élément (patte ou platine) selon une disposition telle que cette zone soit située entre les zones (Z1) et (Z2) lorsque la platine et la patte'de pincement sont appliquées de part et d'autre du lobe, en créant ainsi des déformations alternées du lobe renforçant la fixation.

D'une manière préférée, la zone (Z3 ) est réalisée sur la platine (1) sous la forme d'une barrette ou d'une déformation de matière (1b), et les zones (Z1) et (Z2) sont réalisées sur la patte (2) soit directement dans l'épaisseur, comme les bossages (2b) illustrés aux figures 2, 3, 4 et 6, soit de manière rapportée, comme illustré à la figure 5 où les zones en relief sont constituées par exemple par des plots (4) en matériau semi-rigide ou souple et conformés pour être engagés par déformation dans des orifices (2c) de la patte et être retenus entre un épaulement (4a) et la partie hémisphérique (4b) d'appui contre le lobe.

Bien entendu, les zones en relief peuvent être réalisées de toute autre manière équivalente sans pour cela sortir du cadre de l'invention.

Afin d'améliorer la fixation, on prévoit encore comme le montre la figure 6 de percer en (2d) les bossages (2b) pour créer un effet de succion.

Les avantages ressortent bien de la description, on souligne encore le maintien ferme et fiable des parures ainsi réalisées grâce aux zones en relief judicieusement combinées qui créent au pincement des bourrelets de chair localisés alternés avec des dépressions.

## Revendications

1. Dispositif de fixation de parures d'oreilles du type à pincement élastique, et comprenant deux parties de fixation consistant en une platine porte-bijou et une patte de grincement assujetties l'une à l'autre pour s'appliquer de part et d'autre du lobe de l'oreille, ladite platine (1) et ladite patte (2) présentant sur leurs faces destinées à s'appliquer contre les faces avant et arrière du lobe de l'oreille, des zones en relief (Z1, Z2, Z3), deux de ces zones (Z1, Z2) étant formées sur l'une des parties de fixation avec un décalage en hauteur entre elles, tandis que la second partie de fixation porte une troisième zone située en regard du groupe de zones (Z1, Z2) présent sur la première partie de fixation, caractérisé en ce que la troisième zone (Z3) est dimensionnée et positionnée sur la seconde partie de fixation de façon à être située entre les deux premières zones (Z1, Z2) lorsque la platine (1) et la patte de pincement (2) sont appliquées de part et d'autre du lobe (L), pour que les trois zones (Z1, Z2, Z3) assurent, par compressions locales respectives, un maintien ferme de la parure sur ledit lobe en épousant la morphologie de ce dernier.

2. Dispositif selon la revendication 1, caractérisé en ce que les deux premières zones (Z1, Z2) sont sensiblement hémisphériques et écartés l'une par rapport à l'autre dans le sens de la largeur, la troisième zone (Z3) étant allongée et de section sensiblement semi-circulaire.

3. Dispositif selon la revendication 2, caractérisé en ce que les deux zones en relief hémisphériques (Z1 - Z2) sont aménagées sur la patte de pincement (2), tandis que la zone en relief allongée (Z3) est réalisée sur la platine (1), lesdites zones étant positionnées dans la partie supérieure à l'opposé du point de liaison (3) de la platine et de la patte.

4. Dispositif selon la revendication 1, caractérisé en ce que les zones en relief (Z1, Z2, Z3) sont directement formées sur la platine (1) et sur la patte (2).

5. Dispositif selon la revendication 1, caractérisé en ce que les zones en relief (Z1, Z2, Z3) sont rapportées sur la platine (1) et la patte (2) et sont constituées par des éléments en matériau semi-rigide ou souple.

6. Dispositif selon la revendication 3, caractérisé en ce que les zones en relief (Z1, Z2) présentent un orifice (2d) créant un effet de succion lors du pincement de part et d'autre du lobe (L).

## Patentansprüche

1. Vorrichtung zur Befestigung von Ohrenschmuck der Art von Kunststoffklemmen, beinhaltet 2 Befestigungsteile bestehend aus eiem Formstück-Schmuckring und einer Klemmkralle, wovon das eine am anderen befestigt ist, um auf beide Seiten des Ohrläppchens aufgedrückt zu werden. Besagtes Formstück (1) und die besagte Klemme (2) sind auf ihren Flächen dazu bestimmt, gegeneinander vor und hinter das Ohrläppchen gedrückt zu werden. Die Kontaktzonen (Z1, Z2, Z3), wovon 2 (Z1 und Z2) sich auf einer Befestigungsvorrichtung mit Keilen in der Zwischenhöhe befinden, während der 2. Befestigungsteil eine dritte Zone hat, die sich gegenüber der Teilegruppe (Z1, Z2) auf der Spitze des ersten Befestigungsteiles befindet, erkenntlich, indem der 3. Teil (Z3) sich in Dimension und Lage nach dem 2. Befestigungsteil so richtet, daß er zwischen den beiden ersten Teilen (Z1, Z2) liegt, wenn das Formstück (1) und die Klemmkralle (2) vor und hinter dem Ohrläppchen (L) angedrückt werden; denn die drei Teile (Z1, Z2, Z3) geben durch entsprechende Drücke festen Halt des Schmuckstückes auf das besagte Ohrläppchen, indem sie sich der Form des Letzteren angleichen.

2. Vorrichtung gemäß Anspruch 1 gekennzeichnet dadurch, daß die beiden Kontaktzonen (Z1, Z2) fühlbar halbkugelförmig sind und in der Breite liegen, wobei die 3. Zone (Z3) verlängert und fühlbar halbrund ist.

3. Vorrichtung gemäß Anspruch 2, gekennzeichnet, indem die beiden halbkugelförmigen Kontaktzonen (Z1, Z2) auf die Klemme (2) eingerichtet sind, während die verlängerte Kontaktzone (Z3) sich auf dem Formstück (1) befindet. Die besagten Zonen befinden sich im oberen Teil gegenüber der Verbindungsstelle (3) des Formstückes und der Kralle.

4. Vorrichtung gemäß Anspruch 1, gekennzeichnet dadurch, daß die KOntaktzonen (Z1, Z2, Z3) direkt auf dem Form-Stück (1) und der KLemme (2) geformt wurden.

5. Vorrichtung gemäß Anspruch 1, gekennzeichnet dadurch, daß die KOntaktzonen (Z1, Z2, Z3) auf das Formstück und die Klemme (2) aufgebracht sind und aus halbweichem oder biegsamem Material bestehen.

6. Vorrichtung gemäß Anspruch 3, gekennzeichnet dadurch, daß die KOntaktzonen (Z1, Z2) eine Höhlung (2d) bilden zum Zwecke des Festsaugens, wenn die Klemme beidseitig am Ohrläppchen klemmt.

## Claims

1. Device for fixing ear ornaments of the resilient clipping type, and comprising two fixing parts consisting of a jewel holding plate and a clipping lug secured to each other to apply on each side of the ear lobe, said plate (1) and said lug (2) having on their faces designed to apply against the front and rear faces of the ear lobe, projecting zones (Z1, Z2, Z3), with two of these zones (Z1, Z2) being formed on one of the fixing parts with a vertical offset between them, whereas the second fixing part bears a third zone located opposite the group of zones (Z1, Z2) on the first fixing part, characterized in that the third zone (Z3) is dimensioned and positioned on the second fixing part so as to be located between the first two zones (Z1, Z2) when the plate (1) and the clipping lug (2) are applied on each side of the lobe (L), whereby the three zones (Z1, Z2, Z3) provide through respective local compressions a firm hold of the ornament on said lobe while conforming to the morphology of the latter.

2. Device according to claim 1, characterized in that the first two zones (Z1, Z2) are substantially hemispherical and spaced apart from each other in the width direction, the third zone (Z3) being elongate and of substantially semi-circular section.

3. Device according to claim 2, characterized in that the two hemispherical projecting zones (Z1, Z2) are formed on the clipping lug (2), whereas the elongate projecting zone (Z3) is formed on the plate (1), said zones being positioned in the upper part opposite the point of connection (3) of the plate and the lug.

4. Device according to claim 1, characterized in that the projecting zones (Z1, Z2, Z3) are formed directly on the plate (1) and on the lug (2).

5. Device according to claim 1, characterized in that the projecting zones (Z1, Z2, Z3) are added to the plate (1) and the lug (2) and are formed by semi rigid or flexible material elements.

6. Device according to claim 3, characterized in that the projecting zones (Z1, Z2) have an orifice (2d) creating a suction effet during nipping on each side of the lobe (L).
